# EUROPÄISCHE PATENTSCHRIFT

(11) **EP 0 847 065 B1**
(45) Veröffentlichungstag und Bekanntmachung des Hinweises auf die Patenterteilung: **09.06.1999**
(21) Anmeldenummer: 97116527.9
(22) Anmeldetag: 23.09.1997
(51) Int. Cl.: H01H 3/30

(54) **Antrieb für einen Schalter**
Drive device for a circuit breaker
Système d'entraînement pour un interrupteur

(30) Priorität: 06.12.1996 DE 19650590
(43) Veröffentlichungstag der Anmeldung: 10.06.1998
(73) Patentinhaber: AEG Sachsenwerk GmbH, D-93055 Regensburg (DE)
(72) Erfinder: Reichl, Erwin, Dipl.-Ing., 93105 Tegernheim (DE)
(74) Vertreter: Dreiss, Fuhlendorf, Steimle & Becker, Patentanwälte

(56) Entgegenhaltungen:
- DE-A- 3 623 247
- DE-A- 19 504 714
- US-A- 5 541 378

## Beschreibung

Die Erfindung betrifft einen Antrieb gemäß dem Oberbegriff des ersten Anspruchs.

Ein bekannter Antrieb dieser Art (DE 36 23 247 A1) für einen Mittelspannungsschalter weist eine Spannwelle auf, die einerseits über einen Exzenter mit einer zu spannenden Zugfeder als Einschaltfeder und andererseits über ein drehrichtungsabhängiges, zwei gleichsinnig wirkende Freiläufe aufweisendes Drehgesperre mit einer Betätigungswelle in Antriebsverbindung steht. Für die Verdrehung der Betätigungswelle dient eine Betätigungseinrichtung, die einen Betätigungsmotor und eine ansteckbare Handkurbel aufweist. Einer der Freiläufe verhindert während des Verdrehens der Betätigungswelle ein Rückdrehen der Spannwelle, während der andere über eine Kurvenbahn periodisch fortgeschaltet wird, was eine schrittweise Weiterdrehung der Spannwelle zur Folge hat. Der Antrieb der Kurvenbahn erfolgt dabei wahlweise über den elektrischen Getriebemotor oder über die ansteckbare Handkurbel. Bei derartigen Anstriebseinrichtungen wird die Spannwelle solange weitergedreht, bis der Exzenter die Einschaltfeder gespannt hat und derselbe geringfügig über den betreffenden Totpunkt hinweggelaufen ist. In dieser gespannten Lage wird die Spannwelle mittels einer mit der Spannwelle zusammenwirkenden Einschaltsperre lösbar verriegelt und die Entriegelung vorgenommen, wenn der Schalter eingeschaltet werden soll. Hierbei dreht die sich entspannende Einschaltfeder die Spannwelle zumindest bis zum Erreichen der zweiten Totpunktlage frei weiter, wodurch nicht nur über die Koppeleinrichtung der Schalter eingeschaltet, sondern auch eine dem Schalter zugeordnete Ausschaltfeder gespannt und in gespanntem Zustand verriegelt wird. Der Schalter kann aus dieser Einschaltstellung zu einem beliebigen Zeitpunkt in die Ausschaltstellung überführt werden. Nach dem Einschaltvorgang wird jedenfalls mittels der aus Motor, Handkurbel, Betätigungswelle mit Kurvenbahn und Freiläufen gebildeten Betätigungseinrichtung die Spannwelle wieder soweit verdreht, bis die Einschaltfeder und die Einschaltsperre das Weiterdrehen der Spannwelle verhindert, die Einschaltfeder also in Übertotpunktlage gespannt ist. Von Nachteil ist bei diesem Aufbau, daß Elemente der Betätigungseinrichtung und insbesondere der Einschaltsperre als auch des Einschaltauslösers unmittelbar mit den Kräften belastet werden, welche die Einschaltfeder auf die Spannwelle ausübt.

Der Erfindung liegt die Aufgabe zugrunde, bei einem Antrieb gemäß dem Oberbegriff des ersten Anspruchs Maßnahmen zu treffen, durch welche eine Verminderung der Drehmomente an der Betätigungseinrichtung und der Einschaltsperre sowie am Einschaltauslöser erreicht werden.

Die Lösung dieser Aufgabe erfolgt gemäß der Erfindung durch die Merkmale des ersten Anspruchs.

Bei einer Ausgestaltung eines Antriebs gemäß der Erfindung wird durch die zwischen Betätigungseinrichtung und Spannwelle eingefügte zusätzliche Getriebestufe bei betrieblich starrer Drehverbindung zwischen der Spannwelle und der zusätzlichen Getriebestufe entsprechend dem Untersetzungsverhältnis ein dementsprechend niedrigeres Drehmoment an der zusätzlichen Getriebestufe erzielt. Die an diese Getriebestufe angekoppelte Einschaltsperre, die eine weitere Drehung verhindert und der Einschaltauslöser zur Freigabe der gesperrten Drehbewegung werden daher im Betrieb entscheidend niedriger beansprucht, als bei direkter Kopplung mit der Spannwelle. Desgleichen steht für die Absteuerbewegung, für das Einfallen der Einschaltsperre und für das Auskuppeln der Schubklinken ein um den Faktor des Übersetzungsverhältnisses (im vorliegenden Beispiel 5fach) größerer Weg zur Verfügung, so daß auch die Ansprüche an die Genauigkeit sowie die Justierbarkeit erheblich reduziert werden können.

In der praktischen Ausführung wird vorzugsweise zwischen Betätigungswelle und Spannwelle eine zusätzliche Antriebswelle mechanisch eingeschaltet, wobei das drehrichtungsabhängige Drehgesperre getrieblich zwischen die manuell oder motorisch zu bewegende Betätigungswelle und die Spannwelle gelegt wird. Dabei trägt die Spannwelle ein Spannrad und die Antriebswelle ein demgegenüber im Durchmesser kleineres Antriebsrad, die z.B. über eine Kette getrieblich starr miteinander und mit den zugehörigen Wellen verbunden sind. Das Übersetzungsverhältnis ist dabei ganzzahlig, um ohne besonderen Aufwand die Einschaltsperre erst dann wirksam werden zu lassen, nachdem das Antriebsrad vor Erreichen des Totpunkts des Exzenters, an dem die Einschaltfeder maximal gespannt ist, die letzte volle Umdrehung begonnen hat. Am Ende dieser letzten Umdrehung, wenn also der Exzenter geringfügig über den Totpunkt hinausgeführt ist, an dem die Einschaltfeder gespannt ist, setzt die Blockierung der Antriebswelle durch die Einschaltsperre ein. Gleichzeitig wird auch die Antriebsverbindung zwischen Betätigungswelle und Antriebswelle aufgehoben. Durch Auslösen der Einschaltsperre wird die Bewegung der Spannwelle von der gespannten Einschaltfeder fortgeführt, wobei gleichzeitig wieder die Betätigungseinrichtung aktiviert werden kann, um das Spannen der Einschaltfeder sofort wieder beginnen zu lassen.

Die Einschaltsperre kann dabei einen an der Antriebswelle vorgesehene Sperrrolle, ein quer zur Bewegungsrichtung der Sperrrolle verstellbar gelagertes Sperrglied und einen an der Spannwelle vorgesehenen Steuerzapfen aufweisen. Der Steuerzapfen ist dabei so gegenüber dem Sperrglied angeordnet, daß er erst während der letzten Umdrehung des Antriebsrades, die es vor Erreichen des maximalen Spannhubes des Exzenters ausführt, in den Verstellweg der Sperrrolle gestellt wird. In dieser Lage tritt ein Einschaltauslöser mit dem Sperrglied in Eingriff, das ein Rückstellen des Sperrgliedes solange verhindert, bis der Einschaltauslöser betätigt wird und das Sperrglied freigibt. Das Sperrglied ist dabei insbesondere mit einer Sperrflanke ausgestattet, die so geneigt ist, daß eine Kraftkomponente durch die Anlagekraft der Sperrrolle entsteht, welche das Sperrglied aus der Sperrstellung zu drücken sucht. Die Sperrrolle wird dabei insbesondere am Antriebsrad und der, Steuerzapfen am Spannrad angeordnet, so daß Zusatzträger nicht erforderlich sind. Das Sperrglied der Einschaltsperre kann als flacher Blechpatinenausschnitt in Form eines Hebelarmes ausgebildet werden, der eine in den Verstellweg des Steuerzapfens ragende Anlaufflanke und auf der gegenüberliegenden Seite eine in den Verstellweg der Sperrrolle ragende Sperrflanke aufweist. Der Hebelarm ist dabei insbesondere entfernt von einer die Antriebsund Spannwelle aufnehmenden Ebene um eine parallel zur Antriebswelle verlaufende Achse schwenkbar gelagert und ragt von dort durch eine die Antriebs- bzw. Spannwelle gemeinsam aufnehmende Ebene hindurch. Während die Anlaufflanke und die Sperrflanke im mittleren Abschnitt angeordnet sein können, ist am freien Ende des Hebelarms eine Auslöseflanke vorgesehen, welche in der Sperrstellung des Hebelarms in Eingriff mit einem parallel zur Ebene der Auslöseflanke verstellbaren Auslösehebel des Einschaltauslösers steht. Sobald im übrigen die Sperrrolle mit der Sperrflanke in Anlage steht, muß die Betätigungseinrichtung unwirksam gemacht werden. Das kann dadurch geschehen, daß an der Spannwelle bzw. dem Spannrad ein Steuernocken vorgesehen wird, der eine Steuerschalteranordnung sofort nach Überschreiten des maximalen Spannhubs des Exzenters einen elektrischen Antriebsmotor abschaltet und eine mit dem Antriebsrad in Eingriff stehende Schubklinkenanordnung außer Eingriff setzt. Die primäre Aufgabe ist dabei das Aufheben des Schubkinken-Eingriffs. Denn bereits der normale Nachlauf des Motors nach seinem Ausschalten würde zu einer unzulässigen Beanspruchung der wie ein Festanschlag wirkenden Einschaltsperre führen. Bei Handbetätigung, bei der keine Vorwarnung in Bezug auf das Spannbewegungsende erfolgt, könnte es wegen der großen Handkraft zur Zerstörung des Getriebes kommen. Ein überlastetes Sperrglied mit daraus folgender höherer Auflagekraft erfordert zudem eine erhöhte Auslösekraft.

Diese Maßnahmen können auch mit Hilfe des Sperrgliedes bzw. des Hebelarms ausgeführt werden, wenn die Sperrrolle mit der Sperrflanke in Anlage gelangt und danach noch eine begrenzte Verschiebung des Sperrglieds bzw. Hebelarms ermöglicht wird, durch die die Steuerschalteranordnung betätigt und die Schubklinke aus dem Eingriff mit der Klinkenverzahnung des Antriebsrades gedrückt wird.

Die Erfindung ist nachfolgend anhand der Prinzipskizzen eines Ausführungsbeispiels näher erläutert.

Es zeigen:
- Fig. 1: eine schematische Darstellung einer Antriebseinrichtung für einen Schalter in perspektivischer Ansicht,
- Fig. 2: eine analog zu Fig. 1 wirkende Antriebseinrichtung mit zur Verdeutlichung vor ein Spannrad vorgezogenen Bauelementen bei geöffnetem Schalter und entspannter Einschaltwie Ausschaltfeder,
- Fig. 3: die Anordnung nach Fig. 2 nach weitgehend gespannter Einschaltfeder und mit der Einschaltsperre verriegeltem Sperrglied,
- Fig. 4: die Anordnung nach Fig. 2 bei über den maximalen Spannhub hinausgeführter Einschaltfeder und eingelegter Einschaltsperre,
- Fig. 5: die Anordnung gemäß Fig. 4 nach Auslösung der Einschaltsperre mit eingeschaltetem Schalter, gespannter Ausschaltfeder und minimalem Spannhub der Einschaltfeder,
- Fig. 6: die Anordnung nach Fig. 5 bei wiedergespannter Einschaltfeder und eingelegter Einschaltsperre und
- Fig. 7: einen abgeänderten Steuerschieber in Draufsicht und in Seitenansicht.

Eine Antriebseinrichtung für einen elektrischen Schalter 1, der insbesondere für Mittel- oder Hochspannungzwecke bestimmt ist, ist über eine Koppelstange 2 mit einem Hebelarm 3a eines Schalthebels 3 verbunden, der um eine Schaltwelle 4 schwenkbar gelagert ist und dessen zweiter Hebelarm 3b nach einem Verschwenken aus der geöffneten in die geschlossene Stellung des Schalters 1 mit einer Rastflanke 5 in eine Rastnase 6 einer Auslösesperre 7 eingreift und zudem mit einem Ende einer Ausschaltfeder 8 verbunden ist, deren anderes Ende ortsfest in einem Antriebsgehäuse 9 eingehängt ist. Die Ausschaltfeder 8 befindet sich im Ausschaltzustand des Schalters 1 im betriebsmäßig entspannten. d.h. im teilvorgespannten und bei eingeschaltetem Schalter 1 im betriebsmäßig voll gespanntem Zustand. Der Schalthebel 3 tastet mittels einer am Hebelarm 3a sitzenden Rolle 10 eine Schaltkurvenscheibe 11 ab, die auf einer Spannwelle 12 festgesetzt ist und die zunächst über einen Drehwinkel von 180 Grad einen Bahnabschnitt 11a mit einem gleichbleibenden Radius aufweist, der anschließend kontinuierlich über eine Kurvenflanke 11b auf einen Wert ansteigt, der beim Verdrehen der Schaltkurvenscheibe 11 den Schalthebel 3 soweit schwenkt, daß der Schalter 1 in seine Schließstellung und die Rastflanke 5 in Eingriff mit der Rastnase 6 gelangt. In dieser Lage bleibt der Schalter 1 verriegelt, bis die Ausschaltsperre 7 durch einen Ausschalthilfsauslöser 13 oder eine manuelle betätigte Auslösevorrichtung von der Rastflanke 5 wegbewegt wird.

Auf der Spannwelle 12 sitzt drehfest ein Exzenter 14, an dessen Exzenterstift 15 ein Ende einer Einschaltfeder 16 angehängt ist, deren anderes Ende ortsfest mit dem Antriebsgehäuse 9 verbunden ist. Zusätzlich sitzt auf der Spannwelle 12 drehfest ein Spannrad 17, das als Kettenrad ausgebildet ist und über eine Kette 18 in schlupffreier, drehstarrer Antriebsverbindung mit einem auf einer Antriebswelle 19 festsitzenden Antriebsrad 20 steht. Drehfest mit der Antriebswelle 19 sind auch zwei Klinkenräder 21 verbunden, die mit Schubklinken 22 in Eingriff stehen, welche drehwinkelversetzt über Exzenterantriebe in eine hin- und hergehende Bewegung versetzt werden, wenn eine zugehörige Betätigungswelle 24 in Drehung versetzt wird. Dies kann manuell mittels einer Handkurbel 25 oder mittels eines elektrischen Getriebemotors 26 erfolgen. Den Schubklinken 22 ist dabei jeweils eine Rückholfeder 22a zugeordnet, die für den Eingriff mit den Klinkenfedern 21 sorgen.

Um den Schalter 1 aus der dargestellten Ausschaltstellung in die Einschaltstellung überführen zu können, wird die Betätigungswelle 24 gedreht, die über die Schubklinken 22 die Klinkenräder 21 und damit das Antriebsrad 20 in Drehung versetzen. Das Antriebsrad 20 ist dabei im Durchmesser kleiner als das Spannrad 17, wobei das Untersetzungsverhältnis ganzzahlig und vorzugsweise 1:5 betägt. Die mehrmalige Drehung des Antriebsrades 20 überträgt sich auf das Spannrad 17, wodurch der Exzenter 14 aus seiner dargestellten unteren Totpunktlage, in welcher die Spannwelle 12, der Exzenterstift 15 und der Fußpunkt 16a der Einschaltfeder 16 in einer Linie liegen, die Einschaltfeder 16 also in ihrer betriebsmäßig entspannten Lage ist, fortschreitend dem oberen Totpunkt zugeführt wird, an dem die Einschaltfeder 16 betriebsmäßig gespannt ist und die Spannwelle 12, der Exzenterstift 15 und der Fußpunkt 16a wieder in einer Linie liegen. Die Rolle 10 läuft dabei auf dem etwa kreisbogenförmigen Kurvenbahnabschnitt 11a ab, so daß der Schalter 1 nicht betätigt wird.

Um bei einer Weiterdrehung über den oberen Totpunkt hinaus ein sofortiges Einschalten des Schalters 1 zu vermeiden, ist eine Einschaltsperre 27 vorgesehen, die erst dann das Weiterdrehen der Antriebswelle 19 verhindert, wenn der Exzenterstift 15 kurz hinter dem oberen Totpunkt steht. Die Einschaltsperre 27 ist daher abhängig von der Drehstellung der Spannwelle 12 in entsprechender Weise gesteuert, damit die Einschaltsperre erst während der letzten Umdrehung der Antriebswelle vor Überschreiten des oberen Totpunkts mit der Antriebswelle 19 zusammenwirkt.

Die Antriebseinrichtung gemäß den Fig. 2 bis 6 ist funktionsgleich mit der Antriebseinrichtung nach Fig. 1, wobei gleiche Funktionselemente mit gleichen Bezugsziffern versehen sind und nur die örtliche Zuordnung der Funktionselemente geändert ist.

Der Schaltzustand nach Fig. 2 entspricht demjenigen der Fig. 1, wobei die Einschaltsperre 27 in den Fig. 2 bis 6 detailliert dargestellt ist. Die Einschaltsperre 27 weist demnach einen mit der Antriebswelle 19 verbundenen Sperranschlag 27a, ein quer zur Bewegungsrichtung der Sperrrolle 27a verstellbar gelagertes Sperrglied 27b und einen an der Spannwelle 12 vorgesehenen Steuerzapfen 27c auf. Das Sperrglied 27b ist um eine ortsfeste Achse 28 schwenkbar im Getriebegehäuse 9 gelagert und als Hebelarm ausgebildet, der in einer Schwenkstellung mit einer Anlaufflanke 27d in den Verstellweg des Steuerzapfens 27c und in seiner anderen Schwenkstellung mit einer Sperrflanke 27e in den Verstellweg der Sperrrolle 27a ragt. Die Achse des Hebelarms 27b liegt dabei entfernt von einer die Antriebs- und Spannwelle 19, 12 aufnehmenden Ebene, wobei seine Achse 28 parallel zu diesen Wellen verläuft. Der Hebelarm 27b ist als flacher Blechausschnitt ausgebildet und greift zwischen den Wellen 19, 12 durch die dieselben aufnehmende Ebene hindurch. Dem freien Ende des Hebelarms ist dabei ein Einschaltauslöser 29 zugeordnet, der für das Zusammenwirken mit einer am freien Ende des Hebelarms ausgebildeten Einschaltauslöseflanke 30 bestimmt ist.

Bei umlaufender Betätigungswelle 24 wird über die Schubklinken 22 und die Klinkenräder 21 die Antriebswelle 20 vorliegend im Uhrzeigersinn in Umdrehung versetzt. Das Spannrad 17 dreht sich in gleicher Drehrichtung und bewegt den Exzenterzapfen 15 im entsprechenden Kreisbogen nach oben. Der winkelversetzt angeordnete Steuerzapfen 27c folgt dieser Bewegung und trifft dann, wenn der Exzenterzapfen 15 gemäß Fig. 3 kurz vor dem oberen Totpunkt steht, auf die Auflaufflanke 27d des Sperrschiebers 27b auf. Dadurch wird die Sperrflanke 27e des Sperrschiebers 27b in den Umlaufweg der Sperrrolle 27a gestellt, wobei die Winkelzuordnung so getroffen ist, daß dann wenn der Exzenterzapfen 15 den oberen Totpunkt überschreitet, die Sperrrolle 27a auf die Sperrflanke 27e aufsetzt. Bevor der Steuerzapfen 27c das Sperrglied 27b in die Sperrstellung verstellt hat, ist die Sperrrolle 27a unbehindert von der Sperrflanke 27e daran vorbeigelaufen. Erst während der letzten Umdrehung der Sperrrolle 27a vor dem Überschreiten des oberen Totpunkts wird also das Sperrglied 27b in die Sperrstellung gestellt. Sobald das Sperrglied 27b die Sperrstellung erreicht hat, fällt der Einschaltauslöser 29 mit einer Sperrolle 31 durch die Kraft einer am Einschaltauslöser 29 angreifender Feder 32 vor die Auslöseflanke 30 des Sperrglieds 27b. Das Sperrglied 27b ist damit in seiner Sperrstellung verriegelt, bis der Einschaltauslöser 29 durch einen Einschalthilfsauslöser 34 so verschwenkt wird, daß die Sperrolle 31 seitlich von der Auslöseflanke 30 abrollt. Da der Exzenterzapfen 15 dann bereits über die Totpunktlage hinausgelaufen ist, erzeugt die Einschaltfeder 16 ein weiterdrehendes Drehmoment, das durch die Krafteinwirkung der Sperrrolle 27a auf die Sperrflanke 27e das Sperrglied 27b zurück in die Freigabestellung drückt. Der Steuerzapfen 27c steht dann nicht mehr im Wirkungsbereich der Anlaufflanke 27d. Die Einschaltfeder 16 kann dadurch das Spannrad 17 ungebremst aus der Stellung gemäß Fig. 4 in die Stellung gemäß Fig. 5 drehen. Dabei kommt die Schaltkurvenscheibe 11 mit ihrer ansteigenden Kurvenflanke 11b in Wirkverbindung mit der Rolle 10 am Schalthebel 3 (Fig. 4), der dadurch soweit verschwenkt wird, daß der Schalter 1 geschlossen und die Ausschaltfeder 8 gespannt wird. Gleichzeitig erfolgt die Verriegelung zwischen Rastflanke 5 und Rastnase 6 der Ausschaltsperre 7, so daß der Schalter 1 in Einschaltstellung und die Ausschaltfeder in Spannstellung verbleibt. Sobald der Steuerzapfen 15 die in Fig. 5 dargestellte untere Totpunktlage erreicht, hat die Rolle 10 die Schaltkurvenscheibe 11 verlassen, so daß sie ab diesem Zeitpunkt jederzeit an der steil abfallenden Flanke 11c der Schaltkurvenscheibe 11 zurück in deren Anfangswirkungsbereich schwenken kann. Durch Betätigen des Ausschalthilfsauslösers 13 kann die als Winkelhebel dargestellte schwenkbare Ausschaltsperre 7 entgegen der Kraft einer Zugfeder 33 im Gegenuhrzeigersinn ausgeschwenkt werden, so daß der als Nase 6 unter der Lastnase 5 wegschwenkt und die Ausschaltfeder über den Schalthebel 3 den Schalter 1 in Ausschaltstellung bringen kann.

Gemäß Fig. 6 wird bei nichtbetätigter Ausschaltsperre 7 automatisch der Antrieb der Betätigungswelle 24 und damit der Spannwelle 12 über den Antriebsmotor 26 fortgesetzt. Bei ein- oder ausgeschaltetem Schalter 1 wiederholt sich dann der Steuervorgang zum Spannen der Einschaltfeder 16, der eingangs beschrieben wurde. Wenn der Steuerzapfen 27c wieder die obere Totpunktlage überschritten hat und die Sperrrolle 27a an der Sperrflanke 27e anliegt und eine Weiterdrehung verhindert, kann ausgehend von der Stellung gemäß Fig. 6 bei gespannter Einschaltfeder 16 und gespannter Ausschaltfeder 8 zunächst durch Betätigen des Ausschalthilfsauslösers 13 der Schalter 1 in Ausschaltstellung gebracht werden. Wenn die Ausschaltung dabei nur für kurze Zeit erforderlich war, weil beispielsweise ein Blitzeinschlag im zu schaltenden Versorgungsnetz stattgefunden hatte und die entsprechende Störung abgeklungen ist, kann durch Betätigen eines Einschalthilfsauslösers 34, der wie der Ausschalthilfsauslöser nach Art eines elektromagnetischen Hammers wirkt, der der Sperrolle 31 abgewandte Hebelarm 29a des Einschaltauslösers 29 entgegen dem Uhrzeigersinn bewegt werden, so daß die Sperrolle 31 wieder die Verriegelungsflanke 30 am Sperrglied 27b freigibt und die Sperrrolle 27a das Sperrglied 27d durch ihree auf die Sperrflanke 27e ausgeübte Kraftkomponente aus seinem Wirkungsbereich herausdrückt. Die Schaltkurvenscheibe 11 schließt daraufhin sofort wieder den Schalter 1, der dann aber bei gespannter Ausschaltfeder 8 sofort wieder über die Ausschaltsperre 7 in Offenstellung gesteuert werden kann, wenn die Störung im Versorgungsnetz doch nicht wieder abgeklungen ist. Eine erneute Einschaltung ist dann allerdings erst wieder möglich, wenn die Einschaltfeder 16 in die gespannte Stellung gemäß Fig. 4 oder 6 gebracht ist.

Nachdem bei Anliegen der Sperrrolle 27a an der Sperrflanke 27e ein weiterer Antrieb nicht erfolgen darf, wird vorzugsweise mit der Spannwelle 12 ein Steuernocken bewegt, der einen elektrischen Schalter solange geschlossen hält, wie sich der Steuerzapfen 15 im Spannhub der Einschaltfeder 16 zwischen dem unteren und oberen Totpunkt (Fig. 2 - 4) befindet. Während dieser Zeit ist der Getriebemotor 26 eingeschaltet. Eine Einschaltung des Getriebemotors 26 erfolgt demnach erst wieder, wenn ein Einschaltvorgang für den Schalter 1 ausgeführt wurde.

Daneben ist es auch möglich, gemäß den Fig. 2 bis 6 den Hebelarm des Sperrgliedes 27b an seiner Lagerstelle im Bereich der Achse 28 mit einem Langloch 28a zu versehen, das eine Verschiebung des Sperrgliedes 27d in den Wirkungsbereich der Schubklinken 22 gegen die Kraft einer Feder 35 ermöglicht. Wenn hierbei die Sperrrolle 27a mit der Sperrflanke 27e nach dem Überschreiten der oberen Totpunktlage des Steuerzapfens 15 in Anlage gelangt, drückt die dann von der Einschaltfeder 16 erzeugte Kraft das Sperrglied 27b im Langloch 28a gegen die Kraft der Feder 35 soweit, daß die Schubklinken 22 aus dem Wirkungsbereich der Zahnung am Klinkenrad 21 gedrückt werden. Die Schubklinken 22 arbeiten dann leer. Gleichzeitig wird jedoch mit der Verschiebung des Sperrgliedes 27b eine Steuerschalteranordnung 36 betätigt, die beispielsweise einen in den Stromkreis des Antriebsmotors 26 eingeschalteten Ruhekontakt 37 aufweist, der nach dem Ausheben der Schubklinken 22 öffnet und den Antriebsmotor 26 solange stillsetzt, bis ein Einschaltvorgang ausgelöst wurde. Danach schließt der Ruhekontakt 37 wieder infolge Rückstellung des Sperrgliedes 27b in die Lage gemäß Fig. 2, in welcher die Schubklinken 22 wieder in Eingriff mit dem Klinkenrad 21 stehen. Der Antriebsmotor 26 verdreht dann die Spannwelle 12 wieder solange, bis der Exzenter 15 die obere Totpunktstellung überschritten hat.

Anstelle das Sperrglied 27b insgesamt auf der Achse 28 verschiebbar zu lagern, kann gemäß Fig. 7 ein Steuerschieber 38 zur Anwendung gelangen, der für sich mit einem Langloch 28a versehen und gegenüber der Achse 28 entgegen der Kraft einer Feder 35a diagonal soweit verschoben werden kann, daß die Schubklinken 22 ausgehoben und/oder die Steuerschalteranordnung 36 umgeschaltet wird. Zu diesem Zweck ist der Steuerschieber 38 mit einer Aufsatzflanke 39 versehen, die in Umdrehungsrichtung der Sperrrolle 27a vor der Steuerflanke 27e steht und die von der Sperrrolle 27a dann gegen die Kraft der Feder 35a zur Sperrflanke 27e hingedrückt wird, wenn der Steueranschlag 27a in Wirkanlage mit der Sperrflanke 27e kommt. Zur Verhinderung gegen Schwenken des Steuerschiebers 38 gegenüber der Achse 28 bzw. gegenüber dem Hebelarm 27b ist noch eine Langloch-Steuerführung 40 vorgesehen, die nur eine Parallelverschiebung des Steuerschiebers 38 zuläßt. Der Steuerschieber besteht dabei aus zwei auf gegenüberliegenden Flächen des Hebelarms 27d geführten Platinen, die jede eine Schubklinke 22 betätigen kann und die auf die Steuerschalteranordnung 36 einwirken. Neben dem Ruhekontakt 37 können dabei noch Arbeitskontakte 41 und 42 vorgesehen sein, welche einen Stromkreis zur Meldung der Einschaltbereitschaft und einen Stromkreis für den Einschalthilfsauslöser 34 steuern. Der Einschalthilfsauslöser 34 ist erst dann betätigbar, wenn der Exzenter 15 den oberen Totpunkt überschritten hat und die Sperrrolle 27a das Sperrglied 27b bzw. den Sperrschieber 38 verschoben hat. Der Einschaltauslöser kann also nur betätigt werden, wenn die Einschaltfeder voll gespannt in Einschaltbereitschaft steht.

## Patentansprüche

1. Antrieb für einen Schalter (1), insbesondere für einen Mittelspannungsschalter, mit einer durch eine Betätigungseinrichtung (21, 22, 24) verdrehbaren Betätigungswelle (24), die mit einem drehrichtungsabhängigen Drehgesperre gekuppelt ist, das andererseits in Antriebsverbindung mit einer Spannwelle (12) steht, die in nur einer Drehrichtung drehbar ist, die mit dem Schalter (1) gekuppelt und die drehfest mit einem Exzenter (14) verbunden ist, welcher einendig mit einer Einschaltfeder (16) in Eingriff steht, deren zweites Ende ortsfest angeordnet, ist und die während des Drehhubes des Exzenters (14) gespannt und entspannt wird, wobei der Schalter (1) nach dem mittels einer Einschaltsperre (27) und eines Einschaltauslösers (29) gesteuerten Entspannungshubes eingeschaltet und eine dem Schalter zugeordnete Ausschaltfeder (8) gespannt sowie in gespannter Stellung mittels einer Ausschaltsperre (7) lösbar gehalten ist, **dadurch gekennzeichnet,** daß zusätzlich zwischen Betätigungseinrichtung (21, 22, 24) und Spannwelle (12) ein ganzzahlig untersetzendes Getriebeglied (19, 20) geschaltet ist, und daß die Einschaltsperre (27) und der Einschaltauslöser (29) mit dem zusätzlichen Getriebeglied (19, 20) in Wirkverbindung steht und abhängig von der Winkelstellung der Spannwelle (12) gesteuert ist.

2. Antrieb nach Anspruch 1, dadurch gekennzeichnet, daß zwischen Betätigungswelle (24) und Spannwelle (12) eine Antriebswelle (19) mechanisch eingeschaltet ist, daß das Drehgesperre (21, 22) die Betätigungswelle (24) getrieblich mit der Antriebswelle (19) kuppelt, daß die Spannwelle (12) ein Spannrad (17) und die Antriebswelle (19) ein demgegenüber durchmesserkleineres Antriebsrad (20) trägt, daß die Räder (20, 17) getrieblich starr miteinander und mit den zugehörigen Wellen (19, 12) verbunden sind sowie ein ganzzahliges Übersetzungsverhältnis aufweisen, und daß der Antriebswelle (19) die Einschaltsperre (27) und der Einschaltauslöser (29) zugeordnet sind, wobei bei Überschreiten des maximalen Spannhubes des Exzenters (14, 15) die Einschaltsperre (27) das Antriebsrad (20) lösbar durch den Einschaltauslöser (29) blockiert und die Betätigungseinrichtung (21, 22, 24, 25, 26) unwirksam geschaltet ist.

3. Antrieb nach Anspruch 1 oder 2, dadurch gekennzeichnet, daß der Einschalthilfsauslöser (34) die Blockierung des Antriebsrades (20) löst und die Betätigungseinrichtung zumindest mittelbar wirksam schaltet.

4. Antrieb nach Anspruch 1 oder einem der folgenden, dadurch gekennzeichnet, daß die Einschaltsperre (27) einen mit der Antriebswelle (19) verbundene Sperrrolle (27a), ein quer zur Bewegungsrichtung der Sperrrolle (27a) verstellbar gelagertes Sperrglied (27b) und einen an der Spannwelle (12) vorgesehenen Steuerzapfen (27c) aufweist, wobei der Steuerzapfen (27c) (kurz) vor Überschreiten des maximalen Spannhubes des Exzenters (14, 15) das Sperrglied (27b) in den Verdrehweg der Sperrrolle (27a) verstellt.

5. Antrieb nach Anspruch 4, dadurch gekennzeichnet, daß die Sperrrolle (27a) kurz vor oder bei Überschreiten des maximalen Spannhubes des Exzenters (14, 15) in einem Winkelabstand von weniger als 360 Grad und insbesondere weniger als 90 Grad vor dem Sperrglied (27b, 27e) steht.

6. Antrieb nach Anspruch 4 oder 5, dadurch gekennzeichnet, daß der Einschaltauslöser (29) das Sperrglied (27d) in seiner Sperrstellung lösbar gegen eine zwischen Sperrrolle (27a) und Sperrflanke (27e) erzeugte Kraft verriegelt.

7. Antrieb nach Anspruch 1 oder einem der folgenden, dadurch gekennzeichnet, daß die Betätigungs-, Antriebs- und Spannwelle (24, 19, 12) parallel zueinander verlaufen.

8. Antrieb nach Anspruch 1 oder einem der folgenden, dadurch gekennzeichnet, daß die Sperrrolle (27a) am Klinkenrad (21) und der Steuerzapfen (27c) am Spannrad (17) angeordnet ist.

9. Antrieb nach Anspruch 1 oder einem der folgenden, dadurch gekennzeichnet, daß das Sperrglied (27b) der Einschaltsperre (27) einen um eine ortsfeste Achse (28) schwenkbaren Hebelarm aufweist, der in einer Schwenkstellung mit einer Anlaufflanke (27d) in den Verstellweg des Steuerzapfens (27c) und in seiner anderen Schwenkstellung mit einer Sperrflanke (27e) in den Verstellweg der Sperrrolle (27a) ragt.

10. Antrieb nach Anspruch 9, dadurch gekennzeichnet, daß der Hebelarm (27d) entfernt von einer die Antriebs- und Spannwelle (19, 12) aufnehmenden Ebene um eine parallel zur Antriebswelle (19) verlaufende Achse (28) schwenkbar gelagert ist und zwischen den Wellen (19, 12) durch diese Ebene hindurchragt, und daß dem freien Ende des Hebelarms (27d) der Einschaltauslöser (29) zugeordnet ist.

11. Antrieb nach Anspruch 9 oder 10, dadurch gekennzeichnet, daß am freien Ende des Hebelarms (27d) eine Auslöseflanke (30) vorgesehen ist, die in der Sperrstellung des Hebelarms (27d) in Eingriff mit einem parallel zur Ebene der Auslöseflanke (30) verstellbaren Auslösearm des Einschaltauslösers (29) steht.

12. Antrieb nach Anspruch 1 oder einem der folgenden, dadurch gekennzeichnet, daß die Antriebswelle (19) ein Klinkenrad (21) mit einer Klinkenverzahnung aufweist, mit der wenigstens eine exzentrisch auf der Betätigungswelle (24) gelagerte Schubklinkenanordnung (22) in Eingriff steht.

13. Antrieb nach Anspruch 12, dadurch gekennzeichnet, daß der Hebelarm des Sperrgliedes (27b) zusammen mit der Sperrflanke (27e) oder ein demgegenüber verschiebbar gehaltener Steuerschieber (38) auf der Achse (28) in den Wirkungsbereich der Schubklinkenanordnung (22) verstellbar ist.

14. Antrieb nach Anspruch 13, dadurch gekennzeichnet, daß mit dem verschiebbaren Hebelarm (27d) oder mit dem Steuerschieber (38) eine Steuerschalteranordnung (36) gekuppelt ist, die wenigstens einen Steuerschalter (37) aufweist, der den Stromkreis eines die Betätigungswelle (24) antreibenden Motors (26) beherrscht.

15. Antrieb nach wenigstens einem der Ansprüche 1 bis 13, dadurch gekennzeichnet, daß mit der Spannwelle (12) ein Steuernocken verbunden ist, dem eine Steuerschalteranordnung derart zugeordnet ist, daß mit dem Überschreiten des maximalen Spannhubes des Exzenters (15) ein Steuerschalter über einen begrenzten Drehwinkel der Spannwelle (12) hinweg einen die Betätigungswelle (24) antreibenden Motor (26) stillsetzt.

## Claims

1. A drive for a switch (1). in particular for a medium-voltage switch, having an actuating shaft (24) rotatable by an actuating device (21. 22, 24) and coupled to a rotational locking device which is dependent on direction of rotation and which on the other hand is drivingly connected to a stressing shaft (12) which is rotatable in only one direction of rotation, which is coupled to the switch (1) and which is non-rotatably connected to an eccentric (14) which at one end is in engagement with a switch-on spring (16) whose second end is arranged stationarily and which is stressed and relieved of stress during the rotary travel of the eccentric (14), wherein the switch (1) is switched on after the stress-relief travel controlled by means of a switch-on locking device (27) and a switch-on triggering device (29) and a switch-off spring (8) associated with the switch is stressed and releasably held in the stressed position by means of a switch-off locking device (7), characterised in that a transmission member (19, 20) with an integral-number step-down ratio is additionally connected between the actuating device (21, 22, 24) and the stressing shaft (12), and that the switch-on locking device (27) and the switch-on triggering device (29) are operatively connected to the additional transmission member (19, 20) and are controlled in dependence on the angular position of the stressing shaft (12).

2. A drive according to claim 1 characterised in that a drive shaft (19) is mechanically connected between the actuating shaft (24) and the stressing shaft (12), that the rotational locking device (21, 22) drivingly couples the actuating shaft (24) to the drive shaft (19), that the stressing shaft (12) carries a stressing wheel (17) and the drive shaft (19) carries a drive wheel (20) which is of smaller diameter than same, that the wheels (20, 17) are drivingly rigidly connected together and to the associated shafts (19, 12) and have an integral-number step-up ratio, and that associated with the drive shaft (19) are the switch-on locking device (27) and the switch-on triggering device (29), wherein when the maximum stressing travel of the eccentric (14, 15) is exceeded the switch-on locking device (27) blocks the drive wheel (20) releasably by the switch-on triggering device (29) and the actuating device (21, 22, 24, 25, 26) is switched into an inoperative condition.

3. A drive according to claim 1 or claim 2 characterised in that the switch-on auxiliary triggering device (34) releases the blocking of the drive wheel (20) and switches the actuating device at least indirectly into an operative condition.

4. A drive according to claim 1 or one of the following claims characterised in that the switch-on locking device (27) has a locking roller (27a) connected to the drive shaft (19), a locking member (27b) mounted displaceably transversely with respect to the direction of movement of the locking roller (27a) and a control projection (27c) provided on the stressing shaft (12), wherein the control projection (27c) (shortly) before the maximum stressing travel of the eccentric (14, 15) is exceeded displaces the locking member (27b) into the rotational path of the locking roller (27a).

5. A drive according to claim 4 characterised in that the locking roller (27a) is in front of the locking member (27b, 27e) shortly before or when the maximum stressing travel of the eccentric (14, 15) is exceeded at an angular spacing of less than 360° and in particular less than 90°.

6. A drive according to claim 4 or claim 5 characterised in that the switch-on triggering device (29) locks the locking member (27d) in its locking position releasably against a force produced between the locking roller (27a) and the locking flank (27e).

7. A drive according to claim 1 or one of the following claims characterised in that the actuating, drive and stressing shaft (24, 19, 12) extend in mutually parallel relationship.

8. A drive according to claim 1 or one of the following claims characterised in that the locking roller (27a) is arranged on the ratchet wneel (21) and the control projection (27c) is arranged on the stressing wheel (17).

9. A drive according to claim 1 or one of the following claims characterised in that the locking member (27b) of the switch-on locking device (27) has a lever arm which is pivotable about a stationary axis (28) and which in one pivotal position projects with a run-on flank (27d) into the displacement path of the control projection (27c) and in its other pivotal position projects with a locking flank (27e) into the displacement path of the locking roller (27a).

10. A drive according to claim 9 characterised in that the lever arm (27d) is mounted pivotably about an axis (28) extending parallel to the drive shaft (19), remote from a plane accommodating the drive and stressing shafts (19, 12), and projects between the shafts (19, 12) through said plane, and that the switch-on triggering device (29) is associated with the free end of the lever arm (27d).

11. A drive according to claim 9 or claim 10 characterised in that provided at the free end of the lever arm (27d) is a triggering flank (30) which in the locking position of the lever arm (27d) is in engagement with a triggering arm, displaceable parallel to the plane of the triggering flank (30), of the switch-on triggering device (29).

12. A drive according to claim 1 or one of the following claims characterised in that the drive shaft (19) has a ratchet wheel (21) with a ratchet tooth arrangement with which at least one thrust pawl arrangement (22) mounted eccentrically on the actuating shaft (24) is in engagement.

13. A drive according to claim 12 characterised in that the lever arm of the locking member (27b) together with the locking flank (27e) or a control slider (38) mounted displaceably relative thereto is displaceable on the axis (28) into the operative region of the thrust pawl arrangement (22).

14. A drive according to claim 13 characterised in that coupled to the displaceable lever arm (27d) or to the control slider (28) is a control switch arrangement (36) having at least one control switch (37) which controls the circuit of a motor (26) driving the actuating shaft (24).

15. A drive according to at least one of claims 1 to 13 characterised in that connected to the stressing shaft (12) is a control cam with which a control switch arrangement is associated in such a way that when the maximum stressing travel of the eccentric (15) is exceeded a control switch over a limited rotational angle of the stressing shaft (12) stops a motor (26) which drives the actuating shaft (24).

## Revendications

1. Système d'entraînement pour un interrupteur (1), en particulier pour un interrupteur à moyenne tension, comportant un arbre de commande (24) qui est entraîné en rotation par un dispositif de commande (21, 22, 24) et qui est couplé avec un dispositif d'encliquetage rotatif dépendant du sens de rotation et qui est par ailleurs en liaison d'entraînement avec un arbre de tension (12) qui ne peut tourner que dans un seul sens de rotation, qui est couplé avec l'interrupteur (1) et qui est solidaire en rotation avec un excentrique (14) dont une extrémité est accrochée à un ressort de fermeture (16) dont la deuxième extrémité est fixe et qui est tendu et détendu lors de la course de rotation de l'excentrique (14), dans lequel l'interrupteur (1) est fermé après une course de détente commandée au moyen d'un verrou de fermeture (27) et d'un déclencheur de fermeture (29) et un ressort d'ouverture (8) associé à l'interrupteur est détendu et est maintenu, de manière amovible, dans la position de détente au moyen d'un verrou d'ouverture (7), caractérisé en ce que, entre le dispositif de commande (21, 22, 24) et l'arbre de tension (12), on dispose, de manière supplémentaire, un jeu d'engrenages démultiplicateur (10, 20) à rapport de transmission entier et en ce que le verrou de fermeture (27) et le déclencheur de fermeture (29) sont en liaison active avec le jeu d'engrenages supplémentaire (19, 20) et sont commandés de manière dépendante de la position angulaire de l'arbre de tension (12).

2. Système d'entraînement selon la revendication 1, caractérisé en ce que, entre l'arbre de commande (24) et l'arbre de tension (12), on dispose mécaniquement un arbre d'entraînement (19), en ce que le dispositif d'encliquetage rotatif (21, 22) couple l'arbre de commande (24) par engrenage avec l'arbre d'entraînement (19), en ce que l'arbre de tension (12) porte une roue de tension (17) et l'arbre d'entraînement (19) porte une roue d'entraînement (20) de plus petit diamètre que la roue de tension (17), en ce que les roues (20, 17) sont reliées entre elles de manière rigide par engrènement, sont reliées avec les arbres respectifs (19, 12) et présentent également un rapport de transmission entier et en ce que le verrou de fermeture (27) et le déclencheur de fermeture (29) sont associés à l'arbre d'entraînement (19), dans lequel, lors du dépassement de la course maximale de tension de l'excentrique (14, 15), le verrou de fermeture (27) bloque la roue d'entraînement (20) de manière amovible par l'intermédiaire du déclencheur de fermeture (29) et dispositif de commande (21, 22, 24, 25, 26) est rendu inactif.

3. Système d'entraînement selon la revendication 1 ou 2, caractérisé en ce que le déclencheur auxiliaire de fermeture (34) libère le blocage de la roue d'entraînement (20) et rend actif le dispositif de commande au moins de manière indirecte.

4. Système d'entraînement selon la revendication 1 ou l'une quelconque des revendications suivantes, caractérisé en ce que le verrou de fermeture (27) comporte une roulette de verrouillage (27a) reliée à l'arbre d'entraînement (19), un élément de verrouillage (27b) monté sur palier et pouvant être réglé transversalement par rapport à la direction de déplacement de la roulette de verrouillage (27a) et un téton de commande (27c) prévu sur l'arbre de tension (12), dans lequel le téton de commande (27c) règle, (juste) avant le dépassement de la course maximale de tension de l'excentrique (14, 15), l'élément de verrouillage (27b) dans le chemin de roulement de la roulette de verrouillage (27a).

5. Système d'entraînement selon la revendication 4, caractérisé en ce que la roulette de verrouillage (27a) se trouve, juste avant ou pendant le dépassement de la course maximale de tension de l'excentrique (14, 15), devant l'élément de verrouillage (27b, 27e) à une distance angulaire qui est inférieure à 360° et, en particulier, inférieure à 90 °.

6. Système d'entraînement selon la revendication 4 ou 5, caractérisé en ce que le déclencheur de fermeture (29) verrouille de manière amovible l'élément de verrouillage (27b) dans sa position de blocage à l'encontre d'une force produite entre la roulette de verrouillage (27a) et un flanc de verrouillage (27e).

7. Système d'entraînement selon la revendication 1 ou l'une quelconque des revendications suivantes, caractérisé en ce que les arbres de commande, d'entraînement et de tension (24, 19, 12) s'étendent parallèlement les uns par rapport aux autres.

8. Système d'entraînement selon la revendication 1 ou l'une quelconque des revendications suivantes, caractérisé en ce que la roulette de verrouillage (27a) est disposée sur la roue à cliquet (21) et le téton de commande (27c) est disposé sur la roue de tension (17).

9. Système d'entraînement selon la revendication 1 ou l'une quelconque des revendications suivantes, caractérisé en ce que l'élément de verrouillage (27b) du verrou de fermeture (27) comporte un bras de levier qui est monté à rotation autour d'un axe fixe (28) et qui, dans une de ses positions de basculement, s'accroche sur un flanc de démarrage (27d) se trouvant dans le chemin de réglage du téton de commande (27c) et, dans son autre position de basculement, s'accroche avec un flanc de verrouillage (27e) se trouvant dans le chemin de réglage de la roulette de verrouillage (27a).

10. Système d'entraînement selon la revendication 9, caractérisé en ce que le bras de levier (27d) est monté, à distance d'un plan contenant les arbres d'entraînement et de tension (10, 12), sur palier à pivotement autour d'un axe (28) s'étendant parallèlement à l'arbre d'entraînement (19) et pénètre dans ce plan entre les arbres (19, 12) et en ce que le déclencheur de fermeture (29) est associé à l'extrémité libre du bras de levier (27d).

11. Système d'entraînement selon la revendication 9 ou 10, caractérisé en ce que, à l'extrémité libre du bras de levier (27d) est prévu un flanc de déclenchement (30) qui, dans la position de verrouillage du bras de levier (27d), est en accrochage avec un bras de déclenchement, réglable parallèlement au plan du flanc de déclenchement (30), du déclencheur de fermeture (29).

12. Système d'entraînement selon la revendication 1 ou l'une quelconque des revendications suivantes, caractérisé en ce que l'arbre d'entraînement (19) comporte une roue à cliquet (21) présentant une denture d'encliquetage et avec laquelle s'accroche au moins un dispositif de cliquet à poussée (22) monté de manière excentrique sur palier sur l'arbre de commande (24).

13. Système d'entraînement selon la revendication 12, caractérisé en ce que le bras de levier de l'élément de verrouillage (27b) avec le flanc de verrouillage (27e) ou un poussoir de commande (38) pouvant se déplacer par rapport à ce dernier et disposé sur l'axe (28) est réglable dans la zone d'actionnement du dispositif de cliquet à poussée (22).

14. Système d'entraînement selon la revendication 13, caractérisé en ce qu'un dispositif de commande à commutateurs (36), qui comporte au moins un commutateur de commande (37) qui commande l'alimentation en courant d'un moteur (26) entraînant l'arbre de commande (24), est couplé avec le bras de levier mobile (27d) ou avec le poussoir de commande (38).

15. Système d'entraînement selon au moins l'une des revendications 1 à 13, caractérisé en ce qu'à l'arbre de tension (12) est reliée une came de commande à laquelle est associé un dispositif de commande à commutateurs de telle manière que, du fait du dépassement de la course maximale de tension de l'excentrique (15), un commutateur de commande arrête un moteur (26) entraînant l'arbre de commande (24) au-delà d'un angle de rotation limité de l'arbre de tension (12).
